# EUROPÄISCHE PATENTSCHRIFT

(11) **EP 0 700 755 B1**
(45) Veröffentlichungstag und Bekanntmachung des Hinweises auf die Patenterteilung: **05.04.2000**
(21) Anmeldenummer: 95113857.7
(22) Anmeldetag: 04.09.1995
(51) Int. Cl.: B25H 3/06

(54) **Aufnahmevorrichtung für einen Satz Schraubenschüssel**
Retaining device for a set of wrenches
Dispositif de logement pour un ensemble de clés

(30) Priorität: 07.09.1994 LU 88529
(43) Veröffentlichungstag der Anmeldung: 13.03.1996
(73) Patentinhaber: PROXXON S.A., 6868 Wecker (LU)
(72) Erfinder: Scholz, Helmut, F-85670 Grand'Landes (FR)
(74) Vertreter: Freylinger, Ernest T.

(56) Entgegenhaltungen:
- EP-A- 0 440 909
- WO-A-94/14683
- DE-A- 3 611 702
- DE-C- 332 247
- DE-U- 8 605 560
- FR-A- 2 276 148
- US-A- 4 619 364
- US-A- 5 036 975

## Beschreibung

Die Erfindung betrifft eine Aufnahmevorrichtung, enthaltend einen Satz Schraubenschlüssel nach dem Oberbegriff des Anspruchs 1.

Hochwertige geschmiedete Schlüsselsätze werden meistens in eigens dafür entworfenen Werkzeugkästen angeboten. In diesen Werkzeugkästen ist dann pro Schlüssel eine der Form des Schlüssels angepaßte Vertiefung vorgesehen, so daß jedem Schlüssel sein eigener Platz zugewiesen ist, und die Schlüssel innerhalb des geschlossenen Werkzeugkastens nicht verrutschen können. Diese Verpackungsart eines Schlüsselsatzes ist jedoch sehr aufwendig und wenig für eine Präsentation des Schlüsselsatzes im Einzelhandel geeignet.

Geschmiedete Schlüsselsätze werden ebenfalls oft in Kunststofftaschen oder Stofftaschen angeboten, wobei für jeden Schlüssel ein eigenes Kompartiment innerhalb der Tasche abgetrennt ist. Die Tasche mit den Schlüsseln kann dann zu einem Bündel zusammengerollt und verschnürt werden. Diese Taschen für Schlüsselsätze sind zwar relativ kostengünstig, jedoch ebenfalls schlecht für die Präsentation des Schlüsselsatzes im Einzelhandel geeignet.

Es ist weiterhin bekannt einen Satz Schraubenschlüssel mit einer metallischen Klammer im Bereich der Schlüsselschäfte zusammenzuhalten. Solche Klammern sind relativ kostengünstig und eignen sich auch relativ gut für die Präsentation des Schlüsselsatzes im Einzelhandel, da der Schlüsselsatz in senkrechter Position aufgehängt werden kann. Für den Endbenutzer des Schlüsselsatzes sind diese Klammern als Aufbewahrungsvorrichtung jedoch sehr unbequem. Wird ein Schlüssel des Satzes gebraucht, muß die Klammer gelöst werden, so daß die Schlüssel alle auseinanderfallen. Anschließend müssen die Schlüssel wieder geordnet zusammengesetzt werden, damit die Klammer um die Schäfte angebracht werden kann.

Aus der EP-A-0440909 ist eine gattungsbildende Aufnahmevorrichtung für einen Satz Schraubenschlüssel bekannt, die sich sowohl für die Präsentation des Schlüsselsatzes im Einzelhandel, als auch zur übersichtlichen Aufbewahrung der Schlüssel beim Endbenutzer eignet. Diese Aufnahmevorrichtung umfaßt ein einstückiges, kastenförmiges Kunststoffgehäuse das mehrere parallele Aufnahmekanäle für jeweils einen Schlüsselschaft ausbildet. Seitlich werden diese Aufnahmekanäle jeweils durch zwei ebene, starre Führungswände begrenzt. Jedem Aufnahmekanal ist eine Feder zugeordnet. Aus den Zeichnungen kann man schließen, daß es sich bei diesen Federn höchstwahrscheinlich um metallische Federn handelt. Mit einem Halteteil sind diese metallischen Federn in einem Federkanal, der sich quer zu den Aufnahmekanälen erstreckt, am Kunststoffgehäuse befestigt. Der eigentliche Federteil der Federn ragt durch eine Aussparung in einer der beiden Führungswände in den Aufnahmekanal hinein. Dieser Federteil übt auf einen Schlüsselschaft im Aufnahmekanal eine Federkraft in Richtung der gegenüberliegenden Führungswand aus.

Der vorliegenden Erfindung liegt die Aufgabe zugrunde, den Halter aus der EP-A-0440909 dahingehend zu verbessern, daß er einfacher herzustellen und zugleich kompakter ist. Diese Aufgabe wird erfindungsgemäß durch eine Aufnahmevorrichtung nach Anspruch 1 gelöst.

In einer besonders einfachen, jedoch zugleich zuverlässigen Ausführung ist das federnde Element als Federzunge ausgebildet, die mit einem Ende mit dem Block verbunden ist und im wesentlichen parallel zur Eindruckrichtung steht. An ihrem freien Ende weist die Federzunge einen Andruckhöcker auf der die Federkraft auf den Schlüsselschaft überträgt.

Das starre Auflager wird vorteilhaft durch zwei auseinanderliegende Auflagehöcker für den Schaft ausgebildet. Auflagehöcker und/oder Andruckhöcker sind dann vorzugsweise derart abgeschrägt und/oder abgerundet, daß sie einen sich keilförmig verengenden Spalt zum Eindrücken des Schafts ausbilden. Das Eindrücken des Schafts wird hierdurch wesentlich erleichtert und die Kraftverteilung beim Eindrücken wird optimiert.

Um die Schlüssel noch besser gegen ein Herausfallen in senkrechter Stellung zu sichern, sind die Andruck- und/oder Auflagehöcker derart gestaltet, daß sie in eine entsprechende Vertiefung im Schaft eingreifbar sind. Die Eindringtiefe eines Schafts in seinen Aufnahmeschlitz ist dann mechanisch derart begrenzt, daß in Endstellung des Schafts in seinem Aufnahmeschlitz, die Andruckhöcker, beziehungsweise Auflagehöcker, in die entsprechende Vertiefungen im Schaft eingreifen. Da die Schlüssel auch bei senkrechter Stellung nicht aus den Aufnahmeschlitzen fallen können, kann die Aufnahmevorrichtung auch senkrecht aufgehängt werden. Sie umfaßt zu diesem Zweck vorteilhaft zwei Langlöcher für Befestigungsschrauben, zum Beispiel zum Befestigen an einer Wand in einer Werkstatt, und zusätzlich ein gewichtsbezogen zentriertes Loch zur Aufnahme eines genormten Hakens eines Präsentationsregals.

Zur zusätzlichen Sicherung der Schlüssel in ihrer Aufnahmevorrichtung und zur Versiegelung der Schlüssel in ihrer Aufnahmevorrichtung bis zum Verkauf, wird im Bereich der federnden Elemente eine Banderole in eine umlaufende Vertiefung des Blocks angebracht. Diese Banderole kann aber auch durch eine Klammer aus Federstahl oder Kunststoff ersetzt werden, die wiederum mit einem Aufkleber versehen werden können.

Ein Ausführungsbeispiel der Erfindung wird anhand der beigefügten Zeichnungen näher beschrieben. Es zeigen:
- Figur 1, eine Draufsicht auf eine erfindungsgemäße Aufnahmevorrichtung für einen Satz Schraubenschlüssel;
- Figur 2, einen Schnitt durch die Vorrichtung der Figur 1, entsprechend der Schnittlinie 2-2;
- Figur 3, einen Schnitt durch die Vorrichtung der Figur 1, entsprechend der Schnittlinie 3-3.

Die in Figur 1 gezeigte erfindungsgemäße Aufnahmevorrichtung 10 ist zum Beispiel dazu geeignet einen Satz von acht Ringschlüssel (zum Beispiel Nenngröße 7 bis Nenngröße 20) aufzunehmen. Die Schlüssel sind nicht gezeigt, nur der kleinste Schlüssel 12 und der größte Schlüssel 14 sind mittels einer unterbrochenen Linie angedeutet. Die gezeigte bevorzugte Aufnahmevorrichtung ist ein einstückiges Kunststoff-Spritzteil, zum Beispiel aus Polypropylen PP. Sie besteht im wesentlichen aus einem Kopfteil 16, einem Verbindungsteil 18 und einem Klammerblock 20.

Das Kopfteil 16 ist kastenförmig ausgebildet, wobei die Vorderseite 22 ein Schriftfeld 24 mit den Nenngrößen der einzelnen Schlüssel aufweist. An der Vorderseite 22 ist ebenfalls eine Vertiefung 26 für ein Markenzeichen vorgesehen. Die Rückseite des Kopfteils ist offen. Eine Aufhängelasche 28 ist mit dem Kopfteil über eine Sollbruchstelle (nicht gezeigt) verbunden. Diese Sollbruchstelle ermöglicht ein sauberes Abbrechen der Aufhängelasche 28 falls sie nicht mehr benötigt ist. Die Aufhängelasche 28 dient nämlich an erster Stelle zum Aufhängen der Aufnahmevorrichtung 10 (mit Schlüsselsatz) in einen Haken eines klassischen Präsentationsregal in Einzelhandelsgeschäften. Sie weist zu diesem Zweck ein genormtes Loch 30 für diesen Haken auf. Dieses Loch 30 ist gewichtsbezogen zentriert, das heißt, daß der Schwerpunkt der Aufnahmevorrichtung 10 (inklusive Schlüsselsatz) auf der verlängerten Mittellinie 32 des Loches 30 liegt.

Das Zwischenteil 18 ist ebenfalls kastenförmig ausgebildet, wobei es niedriger als das Kopfteil 16 und der ebenfalls kastenförmige Klammerblock 20 ist. Auf der Oberfläche 34 des Zwischenteils 18 liegen die Kopfenden der Ringschlüssel auf. Den unterschiedlichen Größen der Kopfenden ist dadurch Rechnung getragen, daß einerseits, wie aus Schnitt 2-2 ersichtlich, die Höhe des Zwischenstücks in Richtung der größeren Schlüssel abnimmt und, andererseits, die Oberfläche 34 trapezförmig gestaltet ist. Im Zwischenstück 18 sind zwei um 90° versetzte Langlöcher 35', 35'' für Befestigungsschrauben vorgesehen. Mittels dieser Langlöcher 35', 35'' kann die Aufnahmevorrichtung 10 zum Beispiel an einer Wand in einer Werkstatt ortsfest befestigt werden. Das Zwischenstück 18 und das Kopfteil 16 werden vorteilhaft an ihrer Rückseite mittels Verstrebungen verstärkt um das Gewicht der Schlüssel optimaler auf die Befestigungselemente in den Löchern 30, 35' und 35'' zu übertragen.

Der Klammerblock 20 weist mehrere, in diesem Fall acht, parallele Aufnahmekanäle 36₁...36₈ auf. Jeder dieser Kanäle 6 ist einer Schlüssel-Nennweite fest zugeordnet. Wie bei den Kanälen 36₁ und 36₈ aus der Figur 1 ersichtlich, ist die Breite des Kanals 36₁...36₈ jeweils leicht größer als die Breite des entsprechenden Schlüsselschafts. Die Aufnahmekanäle 36₁...36₈ werden jeweils durch parallele starr ausgebildete Stege 38 seitlich abgegrenzt. Die Tiefe eines Aufnahmekanals ist der Höhe des aufzunehmenden Schlüsselschafts angepaßt (siehe auch Figur 2).

Wie aus Figur 1 ersichtlich bestehen alle diese Stege, bis auf den ersten und den letzten, aus einem unteren Segment 38' und einem oberen Segment 38'' die jeweils durch eine Aussparung 40 getrennt sind. In dieser Aussparung 40 ist dann jeweils eine Federzunge 42 angeordnet. Diese Federzungen 42 sind an ihrer Basis mit dem Klammerblock 20 fest verbunden, das heißt, in die Vorderseite des kastenförmigen Klammerblocks eingebunden. Sie stehen parallel zu den Stegen 38 in den Aussparungen 40 und weisen an ihrem oberen freien Ende jeweils einen einseitigen Andruckhöcker 44 auf, der in den Aufnahmekanal 36i hineinragt. Mit dem gegenüberliegenden Steg 38 zusammen, bildet der in den Aufnahmekanal 36i hineinragende Andruckhöcker 44 einen Aufnahmeschlitz für den Schaft des Schraubenschlüssels aus, dessen Breite leicht kleiner als die Breite des Schafts ist. Wird nun der Schaft in diesen Aufnahmeschlitz eingedrückt, wird der Andruckhöcker 44 seitlich in die Aussparung 40 bewegt und die Federzunge 42 wird gespannt, so daß sie über den Andruckhöcker 44 eine Federkraft auf den Schaft in Richtung des gegenüberliegenden Stegs 38 ausübt. Letzterer bildet demnach ein starres Auflager für den einseitig federbeaufschlagten Schaft im Aufnahmekanal 36i aus. Um das Eindrücken des Schafts in den Aufnahmeschlitz zu erleichtern, ist der Andruckhöcker 44, wie aus den Figuren 2 und 3 ersichtlich, derart abgeschrägt (oder alternativ abgerundet), daß zwischen Steg 38 und Andruckhöcker 44 ein sich keilförmig verengender Spalt ausgebildet ist, und daß beim Eindrücken des Schafts eine Kraftkomponente senkrecht zur Eindruckrichtung auf die Federzunge 42 wirkt.

In einer bevorzugten Ausführung weisen die Schlüssel in ihrem Schaft eine Vertiefung auf in die Andruckhöcker 44, bei Endstellung des Schafts im Aufnahmekanal 36i, einrasten. Die Auflagefläche für den Schaft auf den starren Stegen 38 wird vorteilhaft durch zwei auseinanderliegende Auflagehöcker 46' und 46'' gebildet, welche ähnlich wie die Andruckhöcker 44 in Eindruckrichtung des Schafts abgeschrägt und vorteilhaft in entsprechende Vertiefungen des Schlüsselschaft eingreifbar sind. Durch die Andruck- respektive Auflagehöcker wird das Eindrücken des Schafts in seinen Aufnahmeschlitz erleichtert und der Schlüssel noch besser gegen ein Herausfallen gesichert.

Mit der Referenzzahl 50 ist eine umlaufende Vertiefung im Klammerblock 20 im Bereich der Federzunge 42 bezeichnet. In diese umlaufende Vertiefung wird eine umlaufende Banderole angebracht, die den Schlüsselsatz bis zum Verkauf in seinem Aufnahmeblock 10 versiegelt und zusätzlich einen weiteren Schutz gegen ein Herausfallen der Schlüssel erbringt. Durch die Vertiefung 50 ist gewährleistet daß die umlaufende Banderole nicht entfernt werden kann ohne daß sie aufgetrennt wird. Diese Banderole kann aber auch durch eine Klammer aus Federstahl oder Kunststoff ersetzt werden, die wiederum mit einem Aufkleber versehen werden können.

## Patentansprüche

1. Aufnahmevorrichtung, enthaltend einen Satz Schraubenschlüssel, wobei die Aufnahmevorrichtung ein einstückiger Block mit mehreren Stegen (38) ist, welche parallele Aufnahmekanäle (36) für den Schaft jeweils eines Schraubenschlüssels (12, 14) ausbilden, wobei in diesen Aufnahmekanälen der Schaft eines Schraubenschlüssels (12, 14) in einen Aufnahmeschlitz eingesetzt ist, wobei ein solcher Aufnahmeschlitz jeweils durch mindestens eine freistehende Federzunge (42) und ein starres Auflager (38) gebildet wird, wobei die Federzunge (42) dem starren Auflager (38) derart zugeordnet ist, daß sie beim Eindrücken des Schafts in den Aufnahmeschlitz von dem starren Auflager (38) weg bewegt und gespannt wird und auf den Schaft in Endstellung im Aufnahmeschlitz eine Federkraft in Richtung des starren Auflagers (38) ausübt,
**dadurch gekennzeichnet**,
daß die Aufnahmevorrichtung mit den Federzungen (42) als einstückiges Kunststoff-Spritzteil ausgebildet ist, wobei die Federzungen (42) freistehend im Bereich der Stege (38) ausgebildet sind und an ihrer Basis in das Kunststoff-Spritzteil eingebunden sind;
daß ein Steg (38), der einen ersten von einem zweiten Aufnahmekanal (36) trennt, jeweils zwei auseinanderliegende Stegsegmente (38', 38") umfaßt, die im ersten Aufnahmekanal (36) jeweils ein starres Auflager (46', 46") ausbilden, so daß der erste Aufnahmekanal (36) zwei auseinanderliegende Auflager (46', 46") aufweist, an denen der Schaft eines Schraubenschlüssels (12, 14) anliegt; und
daß jeweils eine Federzunge (42) zwischen den beiden auseinanderliegenden Stegsegmenten (38', 38") angeordnet ist und in den zweiten Aufnahmekanal (36) mit einem Andruckhöcker (44) hineinragt.

2. Aufnahmevorrichtung nach Anspruch 1, dadurch gekennzeichnet, daß das starre Auflager eines Stegsegmentes (38', 38") jeweils durch einen in den ersten Aufnahmekanal (36) hineinragenden Auflagehöcker (46', 46") ausgebildet wird.

3. Aufnahmevorrichtung nach Anspruch 2, dadurch gekennzeichnet, daß die Andruckhöcker (44), beziehungsweise Auflagehöcker (46', 46"), derart abgeschrägt oder abgerundet sind, daß sie einen sich keilförmig verengenden Spalt zum Eindrücken des Schafts ausbilden.

4. Aufnahmevorrichtung nach Anspruch 2 oder 3, dadurch gekennzeichnet, daß die Andruckhöcker (44), beziehungsweise Auflagehöcker (46', 46"), derart gestaltet sind, daß sie in eine entsprechende Vertiefung im Schaft eines Schraubenschlüssels (12, 14) eingreifen.

5. Aufnahmevorrichtung nach Anspruch 4, dadurch gekennzeichnet, daß die Eindringtiefe eines Schafts in seinen Aufnahmeschlitz mechanisch derart begrenzt ist, daß in Endstellung die Andruckhöcker, beziehungsweise Auflagehöcker, in die entsprechende Vertiefung im Schaft eingreifen.

6. Aufnahmevorrichtung nach einem der Ansprüche 1 bis 5, gekennzeichnet durch Löcher (35', 35", 30) zum Aufhängen der Aufnahmevorrichtung.

7. Aufnahmevorrichtung nach Anspruch 6, dadurch gekennzeichnet, daß die Löcher zwei Langlöcher (35', 35") für Befestigungsschrauben und ein gewichtsbezogen zentriertes Loch (30) zur Aufnahme eines Hakens einer Ladeneinrichtung umfassen.

8. Aufnahmevorrichtung nach Anspruch 7, dadurch gekennzeichnet, daß das gewichtsbezogen zentrierte Loch (30) in einer Hängelasche (28) angeordnet ist die mit dem Block (16) über eine Sollbruchstelle verbunden ist.

9. Aufnahmevorrichtung nach einem der Ansprüche 1 .bis 8, dadurch gekennzeichnet, daß die Aufnahmevorrichtung ein einstückiges Kunststoffteil-Spritzteil aus Polypropylen ist.

10. Aufnahmevorrichtung nach einem der Ansprüche 1 bis 9, dadurch gekennzeichnet, daß die Aufnahmevorrichtung im Bereich der federnden Elementen (42) eine umlaufende Vertiefung (50) für eine Banderole oder Klammer aufweist.

## Claims

1. Holding device containing a set of spanners, said holding device being a one-piece block with several ribs (38), which form parallel receiving channels (36) for the shanks of spanners (12, 14), wherein the shaft of a spanner (12, 14) is placed in a receiving slot in these receiving channels, such receiving slot being formed by at least one free-standing spring tongue (42) and a rigid support (38), the spring tongue (42) being assigned to the rigid support (38) in such a way that it is moved away from the rigid support (38) and tensioned when the shank is pressed into the receiving slot and exerts a spring force in the direction of the rigid support (38) on the shank in the end position in the receiving slot,
**characterised in that**
the holding device with the spring tongues (42) is designed as a one-piece injection-moulded plastics part, the spring tongues (42) being free-standing in the area of the ribs (38) and integrated in the injection-moulded plastics part at their base;
a rib (38), which separates a first from a second receiving channel (36), comprises two separate rib segments (38', 38"), which form a rigid support (46', 46") in the first receiving channel (36), so that the first receiving channel (36) has two separate supports (46', 46"), against which the shank of a spanner (12, 14) rests; and
a spring tongue (42) is arranged between the two separate rib segments (38', 38") and penetrates into the second receiving channel (36) with a pressure projection (44).

2. Holding device according to claim 1, characterised in that the rigid support of a rib segment (38', 38") is formed in each case by a supporting projection (46', 46") projecting into the first receiving channel (36).

3. Holding device according to claim 2, characterised in that the pressure projections (44) or supporting projections (46', 46") are bevelled or rounded in such a way that they form a wedge-shaped narrowing gap for pressing in the shank.

4. Holding device according to claim 2 or 3, characterised in that the pressure projections (44) or supporting projections (46', 46") are designed in such a way that they engage in a corresponding recess in the shank of a spanner (12, 14).

5. Holding device according to claim 4, characterised in that the depth of penetration of a shank into its receiving slot is limited mechanically in such a way that in the end position the pressure projections or supporting projections engage in the corresponding recess in the shank.

6. Holding device according to one of claims 1 to 5, characterised by holes (35', 35", 30) for suspending the suspension device.

7. Holding device according to claim 6, characterised in that the holes comprise two oblong holes (35', 35") for fixing screws and a weight-related centered hole (30) for receiving a hook of a shop shelf.

8. Holding device according to claim 7, characterised in that the weight-related centered hole (30) is arranged in a suspension bar (28), which is connected to the block (16) via a rated breaking point.

9. Holding device according to one of claims 1 to 8, characterised in that the holding device is a one-piece injection-moulded plastics part made from polypropylene.

10. Holding device according to one of claims 1 to 9, characterised in that the holding device has an all-round recess (50) for a band or clip in the area of the spring elements (42).

## Revendications

1. Dispositif de réception contenant un jeu de clés à vis, le dispositif de réception étant un bloc en un seul morceau pourvu de plusieurs éléments intermédiaires (38) qui forment des canaux de réception (36) parallèles pour les manches de clés à vis (12, 14), le manche d'une clé à vis (12, 14) étant inséré, dans ces canaux de réception, dans une fente de réception, une telle fente de réception étant formée par au moins une langue élastique (42) détachée et un support (38) rigide, la langue élastique (42) étant associée à l'appui rigide (38) de manière à être éloignée du support rigide (38) et à être mise en contrainte lors de l'introduction du manche dans la fente de réception, et à exercer sur le manche, en position finale dans la fente de réception, une force élastique en direction du support rigide (38),
caractérisé
en ce que le dispositif de réception avec les langues élastiques (42) est exécuté en tant que pièce moulée par injection en plastique d'un seul morceau, les langues élastiques (42) étant exécutées de manière à être détachées dans la région des éléments intermédiaires (38) et étant liées, à leur base, dans la pièce moulée par injection en plastique ;
en ce qu'un élément intermédiaire (38) séparant un premier canal de réception (36) d'un second comprend deux segments d'élément intermédiaire (38', 38") distants l'un de l'autre qui forment, dans le premier canal de réception (36), un support rigide (46', 46"), de manière à ce que le premier canal de réception (36) soit pourvu de deux supports (46', 46") distants l'un de l'autre contre lesquels le manche d'une clé à vis (12, 14) est en appui ; et
en ce qu'une langue élastique (42) est située entre les deux segments d'élément intermédiaire (38', 38") distants l'un de l'autre et fait saillie dans le second canal de réception (36) avec une bosse de pression (44).

2. Dispositif de réception selon la revendication 1, caractérisé en ce que le support rigide d'un segment d'élément intermédiaire (38', 38") est formé à chaque fois par une bosse d'appui (46', 46") faisant saillie dans le premier canal de réception (36).

3. Dispositif de réception selon la revendication 2, caractérisé en ce que les bosses de pression (44) resp. bosses d'appui (46', 46") sont biseautées ou arrondies de manière à former une fente se rétrécissant en forme de coin en vue de l'introduction du manche.

4. Dispositif de réception selon l'une des revendications 2 ou 3, caractérisé en ce que les bosses de pression (44) resp. bosses d'appui (46', 46") sont formées de manière à s'emboîter dans un creux correspondant du manche d'une clé à vis (12, 14).

5. Dispositif de réception selon la revendication 4, caractérisé en ce que la profondeur d'entrée d'un manche dans sa fente de réception est limitée mécaniquement de manière à ce que, dans la position finale, les bosses de pression resp. bosses d'appui s'emboîtent dans le creux correspondant du manche.

6. Dispositif de réception selon l'une des revendications 1 à 5, caractérisé par des trous (35', 35", 30) servant à accrocher le dispositif de réception.

7. Dispositif de réception selon la revendication 6, caractérisé en ce que les trous comprennent deux trous oblongs (35', 35") pour des vis de fixation et un trou (30) centré par rapport au poids et destiné à recevoir un crochet d'un étalage de magasin.

8. Dispositif de réception selon la revendication 7, caractérisé en ce que le trou (30) centré par rapport au poids est situé dans une patte de suspension (28) qui est reliée au bloc (16) par un point de rupture.

9. Dispositif de réception selon l'une des revendications 1 à 8, caractérisé en ce que le dispositif de réception est une pièce moulée par injection en plastique en un seul morceau en polypropylène.

10. Dispositif de réception selon l'une des revendications 1 à 9, caractérisé en ce que le dispositif de réception est pourvu, dans la région des éléments élastiques (42), d'un creux (50) périphérique pour une banderole ou une bride de fixation.
